# FASCICULE DE BREVET EUROPEEN

(11) **EP 3 697 981 B1**
(45) Date de publication et mention de la délivrance du brevet: **27.11.2024**
(21) Numéro de dépôt: 18797017.3
(22) Date de dépôt: 16.10.2018
(51) Int. Cl.: E04C 5/20, E04C 2/04, E04G 17/065, E04G 11/18, E04C 5/16, E04C 2/288, E04B 1/76

(54) **OUTILLAGE POUR LA RÉALISATION IN SITU D'UN MUR SANDWICH ET PROCÉDÉ EN FAISANT APPLICATION**
WERKZEUG ZUR IN-SITU-HERSTELLUNG EINER SANDWICHWAND UND VERFAHREN ZUR ANWENDUNG DAVON
TOOL FOR THE IN SITU CONSTRUCTION OF A SANDWICH WALL, AND METHOD APPLYING SAME

(30) Priorité: 19.10.2017 FR 1759819
(43) Date de publication de la demande: 26.08.2020
(73) Titulaire: G.B.E., 42300 Roanne (FR)
(72) Inventeur: BEAUMONT, Gilles C., 42120 Le Coteau (FR)
(74) Mandataire: Cabinet Beau de Loménie
(86) Numéro de dépôt international: PCT/FR2018/052567
(87) Numéro de publication internationale: WO 2019/077257

(56) Documents cités:
- WO-A1-2011/107696
- WO-A1-2011/107696
- BE-A- 826 054
- BE-A- 826 054
- US-A- 2 645 929
- US-A- 4 234 156
- US-A- 5 996 297
- US-A- 5 996 297
- US-A1- 2005 016 095
- US-A1- 2005 016 095

## Description

La présente invention concerne le domaine de la construction de murs de bâtiments ou d'ouvrages au sens général et elle vise plus précisément la réalisation in situ et simultanément de deux parois en béton séparées par un panneau d'isolation thermique.

Dans l'état de la technique, les divers avantages liés à la réalisation des murs sandwich, comportant deux parois en béton séparées par un panneau isolant, sont connus, notamment en termes d'isolation thermique. L'état de la technique a proposé diverses solutions techniques pour la réalisation in situ de tels murs sandwich intégrant une isolation thermique.

Par exemple, la demande de brevet européenne 0 073 553 décrit un dispositif et un procédé pour réaliser un mur comportant deux parois en béton verticales parallèles entre lesquelles est emprisonné un panneau isolant. Les deux parois en béton sont réalisées de façon simultanée ou sensiblement simultanée par coulage de béton entre le panneau isolant et deux banches parallèles. Le panneau isolant est centré entre les banches avant le coulage du béton, à l'aide de systèmes de positionnement traversant le panneau isolant et venant en appui sur les faces internes des deux banches. Les banches sont maintenues en position à l'aide de dispositifs d'assemblage disposés en dehors du mur à réaliser. Les dispositifs d'assemblage sont ainsi retirés après la solidification du béton tandis que les systèmes de positionnement restent emprisonnés dans le mur ainsi réalisé.

La mise en oeuvre de cette technique présente un inconvénient majeur lié au phénomène de soulèvement du panneau isolant qui apparaît lors de l'opération de coulage in situ du béton. Un autre inconvénient concerne la difficulté de mise en oeuvre d'un tel procédé lors de l'intégration de ferraillage de structure dans les parois de béton dans le cas où le mur édifié doit présenter de bonnes caractéristiques de résistance ou de tenue mécanique. Le dispositif décrit ne permet pas le maintien en position du ferraillage lors de l'étape de coulage du béton, ni le réglage préalable de son positionnement.

Dans le même sens, le document US 2005/0108985 décrit un dispositif et un procédé pour réaliser un mur comportant deux parois en béton verticales parallèles entre lesquelles un panneau isolant est inséré. Le panneau isolant est maintenu entre deux banches, avant le coulage du béton, à l'aide de systèmes de positionnement du panneau isolant et d'assemblage des banches. Chaque système de positionnement et d'assemblage comporte une tige traversant le panneau isolant de sorte que chaque extrémité filetée de la tige est destinée à recevoir une douille taraudée assurant l'assemblage des banches. Chaque banche vient en appui par sa face interne, sur une bague insérée sur une douille et venant en appui sur le panneau isolant ou sur le ferraillage intercalée entre le panneau isolant et une banche.

Un tel procédé présente une difficulté majeure pour la mise en place des différents organes des systèmes de positionnement et d'assemblage. Par ailleurs, le dispositif impose un montage en butée entre le panneau isolant et le ferraillage, et ne permet alors pas un maintien efficace du ferraillage. De plus, ce dispositif ne permet pas un réglage de la position du ferraillage. Il s'avère enfin qu'un tel procédé ne permet pas d'obtenir un mur avec de bonnes caractéristiques de résistance mécanique et de retenue d'une paroi à l'autre.

Afin de remédier aux inconvénients de l'état de la technique, la Demanderesse a précédemment décrit dans la demande WO 2011/107696 un outillage et un procédé pour la réalisation in situ d'un mur sandwich vertical avec deux parois en béton séparées par un panneau isolant permettant l'intégration d'un ferraillage dans les parois en béton. Cet outillage comporte des systèmes de positionnement du panneau isolant entre les banches, ainsi que des dispositifs d'assemblage des banches entre elles. Les systèmes de positionnement comportent chacun, d'une part, une dague présentant une tige pourvue d'une butée d'appui et, d'autre part, un verrou muni d'une contrebutée et d'un crochet orientable angulairement adapté pour coopérer avec un ferraillage. Les dispositifs d'assemblage comportent chacun une entretoise tubulaire traversée à l'intérieur par une tige de serrage munie à chaque extrémité d'un organe de serrage.

Cet outillage présente l'avantage de maintenir en position le panneau isolant lors de l'opération de coulage du béton. En revanche, dans certaines conditions de mise en oeuvre, le maintien du ferraillage lors du coulage du béton ne semble pas suffisant. De manière complémentaire, cet outillage n'offre pas la possibilité de pouvoir régler la position du ferraillage par rapport au panneau isolant. De plus, cet outillage ne permet le maintien que d'un seul ferraillage.

Il est également connu du document US 5,996,297 un outillage et un procédé pour la réalisation d'un mur avec deux parois en béton comprenant un matériau de renforcement entre lesquelles est emprisonné un panneau isolant. Cet outillage composé d'une tige munie à l'une de ses extrémités de crochets et à l'autre extrémité d'entailles, afin de maintenir un matériau de renforcement.

Cet outillage présente l'inconvénient de ne pouvoir coopérer qu'avec un matériau de renforcement ayant une taille correspondant à celle des crochets, et de ne pas pouvoir s'adapter à des matériaux ayant des tailles variées. De plus, la position du matériau de renforcement est déterminée par la position des crochets et ne peut pas être ajustée lors de la réalisation du mur. En d'autres termes, le matériau de renforcement doit s'adapter à l'outillage tel que décrit dans ce document.

La présente invention vise donc à remédier aux inconvénients de l'art antérieur, en proposant un outillage selon la revendication 1 et un procédé selon la revendication 10 pour la réalisation d'un mur avec deux parois en béton entre lesquelles est emprisonné un panneau isolant. L'outillage et le procédé selon l'invention permettent l'intégration d'au moins un ferraillage dans les parois du béton, tout en garantissant le maintien en position du panneau isolant et du ou des ferraillages lors de l'opération de coulage du béton. Avantageusement, l'outillage permet de régler la position du ou des ferraillages par rapport au panneau isolant, tout en les maintenant en position. En d'autres termes, la position du ou des ferraillages peut être ajustée grâce à l'outillage selon l'invention, ce qui garantit une marge dans le positionnement du ou des ferraillages. Avantageusement, l'outillage est adapté pour maintenir en position des ferraillages de différentes dimensions (par exemple plus ou moins épais). L'outillage selon l'invention est donc adapté aux conditions de pose, et en particulier aux différents ferraillages pouvant être utilisés, tant en raison de leur positionnement que de leur taille.

Un autre objet de l'invention est de proposer un procédé de réalisation d'un mur sandwich permettant d'obtenir de bonnes caractéristiques de résistance mécanique, et en particulier de retenue d'une paroi par l'autre paroi. Avantageusement, le procédé selon l'invention est simple de mise en oeuvre, et en particulier permet le maintien en position du ou des ferraillages d'une manière aisée et ajustable à la position et à la taille des ferraillages choisis.

Pour atteindre un tel objectif, l'objet de l'invention concerne un outillage pour la réalisation d'un mur avec deux parois en béton entre lesquelles est emprisonné au moins un panneau isolant. Cet outillage comporte au moins un système de positionnement du panneau isolant composé, d'une part, d'une dague présentant une tige pourvue d'une butée d'appui et, d'autre part, d'un verrou muni d'une contrebutée. Ladite tige présente une première extrémité destinée à être en contact avec une première banche et une seconde extrémité destinée à être en contact avec une deuxième banche, de sorte que la distance entre la première et la seconde extrémité est égale à l'épaisseur du mur. Le verrou est muni d'au moins deux entailles de réception d'un premier ferraillage, aménagées localement sur la circonférence du système de positionnement, s'étendant en retrait de la première extrémité de la tige, délimitées de part et d'autre par des butées de maintien écartées de manière à maintenir en position le premier ferraillage, définissant un logement avec un profil convergent en direction opposée de leur ouverture, et aménagées selon la longueur du système de positionnement de manière à pouvoir régler la position du premier ferraillage selon la longueur du système de positionnement. Le logement avec profil convergent en direction opposée de l'ouverture des entailles permet à l'outillage de s'adapter au ferraillage, et en particulier à différentes tailles de ferraillage.

L'outillage selon l'invention peut présenter en outre en combinaison d'une ou plusieurs des caractéristiques additionnelles suivantes :
- la ou les butées de maintien comportent un cran de blocage au niveau de l'ouverture de l'entaille ;
- le système de positionnement comprend un premier crochet s'étendant radialement en retrait de la première extrémité de la tige, et délimitant une première butée de maintien ;
- les entailles sont de hauteurs identiques ou différentes ;
- le système de positionnement comprend un deuxième crochet, orientable angulairement et s'étendant en retrait de la deuxième extrémité de la tige, afin de maintenir en position un deuxième ferraillage ;
- la distance entre la butée d'appui et la contrebutée, éventuellement en présence d'une ou plusieurs rondelles de compensation, est égale à l'épaisseur de l'isolant ;
- l'outillage comporte des dispositifs d'assemblage des banches entre elles, comportant chacun une entretoise tubulaire traversée à l'intérieur par une tige de serrage munie à chaque extrémité d'un organe de serrage ;
- la dague comporte des moyens d'assemblage entre le verrou et la dague ;
- les moyens d'assemblage entre le verrou et la dague comportent au moins un ergot aménagé sur la tige de la dague et coopérant avec un logement aménagé sur le verrou après rotation de ce dernier ;
- les moyens d'assemblage entre le verrou et la dague sont de type irréversible ou repositionnable.

Un autre objet de l'invention concerne la mise en oeuvre de l'outillage selon l'invention pour la réalisation d'un mur avec deux parois en béton entre lesquelles est emprisonné au moins un panneau isolant et comportant au moins un ferraillage. L'outillage selon l'invention permet d'ajuster le positionnement du ferraillage quelle que soit sa taille.

L'invention concerne un procédé pour la réalisation d'un mur avec deux parois en béton, entre lesquelles est emprisonné au moins un panneau isolant, les parois étant réalisées de façon simultanée ou sensiblement simultanée par coulage de béton entre le panneau isolant et une première banche d'une part, et entre le panneau isolant et une deuxième banche d'autre part, les banches étant disposées de part et d'autre du panneau isolant, un premier ferraillage étant mis en place du côté de la face interne de la première banche, le panneau isolant étant maintenu entre les deux banches, avant le coulage du béton, à l'aide de systèmes de positionnement traversant le panneau isolant et venant en appui sur les faces internes des banches. Le système de positionnement est composé, d'une part, d'une dague présentant une tige pourvue d'une butée d'appui et, d'autre part, d'un verrou muni d'une contrebutée. Le procédé selon l'invention comprend :
- la mise en place sur chaque panneau isolant avant leur positionnement, des systèmes de positionnement comportant chacun au moins deux entailles de réception du premier ferraillage, délimitée de part et d'autre par des butées de maintien écartées de manière à maintenir en position le premier ferraillage, s'étendant en retrait d'une première extrémité de la tige, définissant un logement avec un profil convergent en direction opposée de son ouverture et aménagées sur la longueur du système de positionnement ;
- la mise en place de chaque panneau isolant avec passage à travers du premier ferraillage, des systèmes de positionnement, avec rotation éventuelle desdits systèmes pour assurer l'engagement du premier ferraillage dans les entailles, et
- l'ajustement du positionnement du premier ferraillage grâce à la présence d'au moins deux entailles de réception.

De plus, le procédé selon l'invention peut présenter en outre en combinaison au moins l'une et/ou l'autre des caractéristiques additionnelles suivantes :
- mettre en place un deuxième ferraillage du côté de la face interne de la deuxième banche, avec rotation éventuelle pour le passage d'au moins un crochet orientable angulairement et s'étendant en retrait d'une deuxième extrémité de la tige et leur assemblage avec ledit deuxième ferraillage,
- mettre en place, sur chaque panneau isolant, les systèmes de positionnement en enfilant la tige d'une dague jusqu'à une butée d'appui, un verrou muni d'au moins une entaille étant assemblé sur la tige dépassant du panneau isolant, lorsqu'une contrebutée portée par le verrou est en appui contre le panneau isolant, éventuellement en présence d'une ou plusieurs rondelles de compensation,
- maintien en position des deux banches à l'aide de dispositifs d'assemblage par la mise en place, pour chaque dispositif d'assemblage, avant le positionnement de la deuxième banche, d'une entretoise tubulaire traversant le panneau isolant et après le positionnement de la deuxième banche, prenant appui de façon étanche sur les faces internes des banches, chaque entretoise tubulaire étant traversée par une tige de serrage s'étendant à l'extérieur des banches pour recevoir à chaque extrémité un organe de serrage.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective montrant un mur conforme à l'invention réalisé par le procédé conforme à l'invention.
La **Figure 2** est une vue de côté d'un système de positionnement conforme à l'invention.
La **Figure 3** est une vue en perpective d'un mode de réalisation du verrou d'un système de positionnement conforme à l'invention.
La **Figure 4** est une vue en perspective illustrant une dague d'un système de positionnement conforme à l'invention.
La **Figure 5** est une vue en perspective montrant un exemple de réalisation d'un dispositif d'assemblage conforme à l'invention.
Les **Figures 6A** à **6G** illustrent des étapes successives d'un procédé de fabrication d'un mur conforme à l'invention.
La **Figure 7** est une vue en perspective montrant le montage d'un système de positionnement à travers des ferraillages.

Tel que cela ressort plus précisément de la **Fig. 1**, l'objet de l'invention concerne un procédé permettant la réalisation d'un mur **1** avec deux parois en béton **2**, **3**, entre lesquelles est emprisonné au moins un panneau isolant **4**. Le mur **1** comporte ainsi une première paroi en béton **2**, et une deuxième paroi en béton **3** de part et d'autre du panneau isolant **4**. Dans l'exemple illustré en **Fig. 1**, les deux parois en béton **2**, **3** sont verticales et sensiblement parallèles. Ce mode de réalisation n'est néanmoins pas limitatif et les parois **2**, **3** ne sont pas nécessairement verticales et/ou sensiblement parallèles.

Le panneau isolant **4** est réalisé en tout matériau d'isolation thermique, comme par exemple en polystyrène.

Les parois **2**, **3** sont réalisées de façon simultanée ou sensiblement simultanée, par coulage in situ de béton entre le panneau isolant **4** et une première banche **6** d'une part, et entre le panneau isolant **4** et une deuxième banche **7** d'autre part. Les banches **6**, **7** sont disposées de part et d'autre du panneau isolant **4** et à distance de celui-ci. Les banches **6**, **7** sont indifféremment des banches internes ou externes. La première banche **6** s'étend face à une première face **4₁** du panneau isolant **4**, parallèlement ou non à celle-ci, et à une distance déterminée de cette dernière correspondant à l'épaisseur de la première paroi **2**, tandis que la deuxième banche **7** s'étend face à la face externe **4₂** du panneau isolant **4**, parallèlement ou non à celle-ci, et à une distance déterminée de cette dernière correspondant à l'épaisseur de la deuxième paroi **3**.

La première paroi **2** incorpore un ferraillage, nommé premier ferraillage **5₁**, de tout type connu en soi. Le premier ferraillage **5₁** peut être réalisé par un ou plusieurs treillis ou armatures placés avant le coulage du béton, entre le panneau isolant **4** et la première banche **6.**

Selon une caractéristique préférée de réalisation, la deuxième paroi **3** incorpore également un ferraillage, nommé deuxième ferraillage **5₂**, de tout type connu, placé avant le coulage du béton, entre le panneau isolant **4** et la deuxième banche **7.** Les deux ferraillages **5₁** et **5₂** peuvent être identiques ou différents, et sont avantageusement de même nature.

Le procédé selon l'invention est mis en oeuvre à l'aide d'un outillage adapté comportant des systèmes de positionnement **8** permettant le maintien du panneau isolant **4** et du ferraillage **5** entre les banches **6**, **7** et éventuellement des dispositifs d'assemblage **9** des banches **6**, **7** entre elles, indépendants des systèmes de positionnement **8.**

Chaque système de positionnement **8** comporte dans l'exemple de réalisation illustré aux **Fig. 2** à **4** et **6**, une première pièce telle qu'une dague **10** sur laquelle est destinée à être assemblée une deuxième pièce telle qu'un verrou **11.**

La dague **10** comporte une tige **12** destinée à être insérée à travers le panneau isolant **4** à partir d'une des faces **4₁**, **4₂** du panneau isolant **4.** La tige **12** comporte une première extrémité **12₁** s'étendant à l'opposé d'une seconde extrémité **12₂**. La tige **12** est destinée à venir en appui par ses extrémités **12₁**, **12₂**, contre les faces internes des banches **6**, **7.** La tige **12** possède une longueur égale à l'épaisseur du mur **1** réalisé. Selon une variante préférée de réalisation, la tige **12** peut présenter à partir de l'une, et de préférence de ses deux extrémités, des parties sectionnables prédécoupées ou prédéfinies permettant d'ajuster la longueur de la tige **12** à l'épaisseur du mur **1** à réaliser. Selon une autre variante de réalisation, il peut être réalisé une famille de dagues **10** comportant des tiges **12** de différentes longueurs permettant ainsi de réaliser des murs de différentes épaisseurs.

La tige **12** est pourvue d'une butée d'appui **13** placée à proximité de la seconde extrémité **12₂** pour venir en contact avec la seconde face **4₂** du panneau isolant **4.** Par exemple, la butée d'appui **13** est réalisée sous la forme d'un disque s'étendant transversalement par rapport à la tige **12.** Cette butée d'appui **13** est éloignée de la seconde extrémité **12₂** de la tige **12** selon une distance correspondant à l'épaisseur de la deuxième paroi **3.** L'ajustement de la longueur de la tige **12** à partir de la seconde extrémité **12₂** permet de s'adapter à l'épaisseur de la deuxième paroi **3.**

La largeur entre la seconde extrémité **12₂** de la tige **12** et la seconde face **4₂** du panneau isolant **4** peut être ajustée à l'aide d'une ou plusieurs rondelles enfilées sur la tige **12** à partir de la première extrémité **12₁**, jusqu'à venir en contact sur la butée d'appui **13.** La mise en place de ces rondelles permet d'éloigner l'appui pour le panneau isolant **4** par rapport à la seconde extrémité **12₂**. De préférence, la tige **12** présente à partir de la butée d'appui **13**, des rainures longitudinales aménagées sur la périphérie de la tige **12** jusqu'à la première extrémité **12₁** qui présente une forme biseautée pour faciliter le passage à travers le panneau isolant **4.**

Le verrou **11** se présente sous la forme d'un manchon tubulaire **15** destiné à être enfilé sur la tige **12** à partir de sa première extrémité **12₁**. Ce manchon tubulaire **15** est pourvu d'une contrebutée **16** destinée à venir en appui sur la première face **4₁** du panneau isolant **4.** Dans l'exemple illustré, la contrebutée **16** se présente sous la forme d'un disque s'étendant transversalement ou radialement à partir de l'extrémité proximale du manchon tubulaire **15.**

Le verrou **11** comporte également un premier crochet **14** s'étendant radialement en retrait de la première extrémité **12₁** de la tige **12**, et par exemple à partir de l'extrémité distale du manchon tubulaire **15**, comme représenté à la **Fig. 2****.** Dans l'exemple de réalisation illustré, le premier crochet **14** se présente sous la forme d'une plaquette de forme sensiblement rectangulaire, de largeur angulaire limitée de l'ordre d'une dizaine de degrés, s'étendant perpendiculairement à la tige **12** et en saillie du manchon tubulaire **15.**

Le verrou **11** comporte aussi au moins deux entailles **17**, ou gorge ou échancrure, de réception d'un premier ferraillage **5₁**, adaptée pour coopérer avec le premier ferraillage **5₁**. Les entailles **17** sont délimitées de part et d'autre par des butées **18** de maintien, écartées de mainière à maintenir et à bloquer en position le premier ferraillage **5₁**. Les entailles sont aménagées localement sur la circonférence du manchon tubulaire **15** du système de positionnement **8** et s'étendent en retrait de la première extrémité **12₁** de la tige **12.**

Plus précisément, le verrou **11** comporte au moins une entaille **17₁** délimitée de part et d'autre par deux butées de maintien **18₁** et **18₂**, respectivement délimitées par les flancs du premier crochet **14** et d'une première aile ou épine **19₁**. La première aile ou épine **19₁** est aménagée localement sur la circonférence du manchon tubulaire **15** du système de positionnement **8**, et s'étend radialement en retrait du premier crochet **14** selon la longueur du système de positionnement **8**, l'un derrière l'autre.

Avantageusement, chaque entaille **17** définit un logement pour le premier ferraillage **5₁**, avec un profil qui, selon la longueur du système de positionnement **8**, est convergent en direction opposée de son ouverture. En d'autres termes, chaque entaille **17** présente un logement de forme triangulaire. Cette géométrie permet à chaque entaille de pouvoir coopérer avec des ferraillages de différentes tailles.

La première butée **18₁** de maintien est avantageusement sensiblement perpendiculaire à la tige **12.** La deuxième butée **18₂** de maintien est avantageusement en oblique par rapport à la tige **12** en étant orientée en direction du premier crochet **14.** Cette géométrie permet avantageusement d'optimiser le blocage en position du premier ferraillage **5₁** lors de l'opération de coulage du béton.

Le verrou **11** peut comporter plusieurs entailles **17** de réception, et notamment deux, trois ou quatre, aménagées l'une derrière l'autre sur la longueur du manchon tubulaire **15** par l'incorporation d'ailes ou épines **19.** Selon un mode de réalisation particulier représenté aux **Fig. 2** et **3****,** le verrou **11** comporte deux entailles **17** de réception d'un premier ferraillage **5₁**, grâce à la présence du premier crochet **14** et de deux ailes **19₁** et **19₂**.

Les entailles **17** de réception sont aménagées selon la longueur du système de positionnement **8.** Il est alors possible de régler la position du premier ferraillage **5₁**, grâce au choix de l'entaille **17** dans laquelle sera maintenu le premier ferraillage **5₁**. Les différentes entailles peuvent être de dimensions identiques ou différentes, et en particulier de hauteur identique ou différente. Les ailes ou épines **19** sont de préférence de forme triangulaire, comme cela est notamment illustré dans l'exemple de réalisation de la **Fig. 2****.**

Les ailes ou épines **19** ainsi que le premier crochet **14** comportent un cran de blocage **20** au niveau de l'ouverture de l'entaille, afin d'éviter tout mouvement du ferraillage lors de l'opération de coulage du béton. Plus précisément, chaque entaille **17** comporte un cran de blocage **20** sur une des butées la délimitant, et de préférence sur l'extrémité de la butée correspondant à l'ouverture de l'entaille. Chaque cran de blocage se situe de préférence sur une butée **18** de maintien en oblique par rapport à la tige **12** et orientée en direction du premier crochet **14.**

Selon un mode de réalisation, la dague **10** comporte un deuxième crochet **21** adapté pour coopérer avec un deuxième ferraillage **5₂**. Le deuxième crochet **21** s'étend ainsi radialement en retrait de la seconde extrémité **12₂** de la tige **12,** et par exemple à partir de la butée d'appui **13** comme représenté à la **Fig. 4****.** Dans l'exemple de réalisation illustré, le deuxième crochet **21** se présente sous la forme d'une plaquette de forme sensiblement rectangulaire, de largeur angulaire limitée de l'ordre d'une dizaine de degrés, et s'étend en saillie de la tige **12.** Le deuxième crochet **21** est orientable angulairement, et permet ainsi le maintien en position du deuxième ferraillage **5₂** pendant l'opération de coulage du béton.

Le verrou **11** et la dague **10** comportent des moyens d'assemblage permettant de fixer le verrou **11** sur la tige **12** dans une position fixe le long de la tige **12,** de manière que la butée d'appui **13** et la contrebutée **16** se trouvent respectivement en appui sur les faces **4₁**, **4₂** du panneau isolant **4.** Dans l'exemple de réalisation illustré aux **Fig. 3** et **4****,** les moyens d'assemblage comportent au moins un ergot **22** porté par la tige **12** et destiné à coopérer avec au moins un logement complémentaire **23** aménagé sur le manchon tubulaire **15.** Le logement **23** s'ouvre latéralement dans une rainure **24** aménagée dans le manchon tubulaire **15** jusqu'à l'extrémité proximale du manchon tubulaire **15.** En d'autres termes, la rainure **24** débouche dans le logement **23** qui présente de façon décalée angulairement, une forme complémentaire à l'ergot **22** pour assurer son blocage en translation selon l'axe de la tige **12.**

L'ergot **22** est positionné sur la tige **12** de manière qu'en position de coopération avec le logement **23** du verrou **11,** la distance entre la butée d'appui **13** et la contrebutée **16** correspondent à l'épaisseur du panneau isolant **4.** Selon une variante préférée de réalisation, les moyens d'assemblage sont adaptés pour permettre de régler la distance entre la butée d'appui **13** et contrebutée **16.** Selon cette variante de réalisation, la tige **12** est munie d'une série d'ergots **22** distribués sur la longueur de la tige **12** pour correspondre à diverses épaisseurs classiques du panneau isolant **4.** Ces ergots **22** sont répartis également angulairement sur la périphérie de la tige **12** de manière à pouvoir pénétrer chacun dans une rainure **24** correspondante aménagée sur le verrou **11.** Le verrou **11** comporte ainsi autant de rainures **24** et de logements **23** que d'ergots **22,** ces rainures **24** étant décalées angulairement entre elles d'une valeur égale au décalage angulaire présenté par les ergots **22** sur la tige **12.** Cette dague **10** et ce verrou **11** permettent d'être utilisés pour diverses épaisseurs du panneau isolant **4** en choisissant la coopération de l'ergot idoine avec son logement correspondant.

En pratique, le verrou **11** est engagé sur la tige **12** en engageant le manchon tubulaire **15** par son extrémité proximale à partir de la première extrémité **12₁** de la tige **12,** tout en faisant coïncider angulairement chaque rainure **24** avec un ergot **22.** Le verrou **11** est coulissé en rapprochement par rapport à la butée d'appui **13** jusqu'à venir en appui contre la première face **4₁** du panneau isolant **4.** Dans cette position, au moins un ergot **22** débouche dans un logement **23** de sorte qu'une rotation relative entre le verrou **11** et la tige **12** conduit au blocage de l'ergot **22** dans le logement **23** complémentaire, empêchant ainsi tout mouvement de translation ou de coulissement du verrou **11** sur la tige **12.** Dans cette position, le panneau isolant **4** est pourvu d'un ou de plusieurs systèmes de positionnement **8.**

Les moyens d'assemblage **22, 23, 24** entre le verrou **11** et la dague **10** sont de type irréversible ou repositionnable.

Lorsque les moyens d'assemblage **22, 23, 24** entre le verrou **11** et la dague **10** sont de type irréversible, des moyens d'irréversibilité **25** interdisent la rotation relative dans un sens contraire entre le verrou **11** et la tige **12** après l'assemblage entre le verrou **11** et la dague **10** obtenu à la suite de la rotation relative entre le verrou **11** et la tige **12.** Ces moyens d'irréversibilité **25** permettent un blocage efficace en position entre le verrou **11** et la tige **12.** A titre d'exemple, ces moyens d'irréversibilité **25** sont réalisés par des doigts déformables élastiquement adaptés pour être déformés par les ergots **22** lors du mouvement de rotation des ergots **22** les amenant dans les logements **23.** Lorsque les doigts déformables ne sont plus sollicités par les ergots **22,** ceux-ci reprennent leur position initiale assurant le blocage des ergots **22** à l'intérieur des logements **23,** empêchant leur rotation dans un sens conduisant à leur sortie des logements **23.**

La **Fig. 5** illustre un exemple de réalisation d'un dispositif d'assemblage **9** conforme à l'invention, comportant une entretoise tubulaire **26** délimitant intérieurement un alésage **27.** Cette entretoise tubulaire **26** est destinée à pénétrer dans le panneau isolant **4,** à partir de sa seconde face **4₂** et à venir en appui contre les faces internes des banches **6, 7.** L'entretoise tubulaire **26** présente par rapport à son sens de pénétration dans le panneau isolant **4,** une extrémité aval **26₁** et une extrémité amont **26₂**. L'entretoise tubulaire **26** est munie extérieurement d'éléments tranchants ou de découpe **28** adaptés pour découper le panneau isolant **4** lors du montage de l'entretoise tubulaire **26** dans le panneau isolant **4** par un mouvement de rotation de l'entretoise tubulaire **26.** Par exemple, les éléments tranchants **28** sont répartis en hélice ou selon un pas de vis facilitant sa pénétration dans le panneau isolant **4** engagé selon son extrémité aval **26₁**.

Selon une caractéristique avantageuse de réalisation, l'extrémité aval **26₁** de l'entretoise tubulaire **26** comporte des dents **29** d'aide à la pénétration permettant d'amorcer l'opération de découpe du panneau isolant **4.** Avantageusement, les dents **29** sont adaptées pour s'écraser contre la face interne de la première banche **6** ou de la deuxième banche **7,** contribuant à l'étanchéité entre la banche **6** ou **7** et l'entretoise tubulaire **26.**

Selon une autre caractéristique avantageuse de réalisation, l'entretoise tubulaire **26** comporte à son extrémité amont **26₂**, une collerette périphérique **30** à caractère déformable destinée à s'écraser par serrage afin d'assurer l'étanchéité entre l'autre banche **6** ou **7** et l'entretoise tubulaire **26.**

Selon une caractéristique particulière de réalisation, l'entretoise tubulaire **26** comporte à son extrémité amont également un organe de préhension **31,** tel qu'un disque, s'étendant transversalement par rapport à la longueur de l'entretoise tubulaire **26.** De préférence, cet organe de préhension comporte à sa périphérie, un crantage afin de faciliter sa manoeuvre notamment lors de son insertion dans le panneau isolant **4.**

De façon avantageuse, l'alésage **27** de l'entretoise tubulaire **26** comporte à partir de son extrémité amont **26₂**, une forme prismatique permettant de coopérer avec un outil de manoeuvre ou de vissage facilitant l'opération de pénétration dans le panneau isolant **4.**

Selon une variante avantageuse de réalisation, l'entretoise tubulaire **26** comporte à chaque extrémité une bague amovible. Ainsi, l'une des bagues amovibles comporte les dents **29** tandis que l'autre bague amovible comporte la collerette périphérique **30** et une forme prismatique de manoeuvre. Ces bagues sont montées par exemple par emboîtement, à chaque extrémité de l'entretoise tubulaire **26.** Ces bagues présentent une forme extérieure en dépouille permettant leur enlèvement, par rapport à l'entretoise et aux parois en béton **2, 3,** après la formation de ces dernières.

Le dispositif d'assemblage **9** comporte également une tige de serrage **32** passant à l'intérieur de l'alésage **27** et traversant les banches **6** et **7.** Cette tige de serrage **32** dépasse de part et d'autre des banches **6** et **7** pour permettre le vissage d'organes de serrage **33** tels que des écrous.

Le procédé de réalisation d'un mur **1** découle directement de la description qui précède.

Le procédé selon l'invention consiste à équiper le panneau isolant **4** d'un ou plusieurs systèmes de positionnement **8** conforme à l'invention.

Tel que cela ressort plus précisément des **Fig. 6A** à **6G****,** le procédé consiste à engager la tige **12** par sa première extrémité **12₁** dans le panneau isolant **4** jusqu'à ce que la butée d'appui **13** vienne en contact directement (ou par l'intermédiaire d'une ou de plusieurs rondelles de compensation ajoutées non représentées sur les figures), avec la face externe **4₂** du panneau d'isolation **4.** Dans cette position, la tige **12** est saillante par rapport à la face interne **4₁** du panneau isolant **4.** Le ou les ergots **22** se trouvent ainsi situés du côté de la face interne **4₁** du panneau isolant **4.** Le procédé selon l'invention consiste ensuite à assurer le montage du verrou **11** sur la tige **12** s'étendant en saillie à partir de la face **4₁** du panneau isolant **4.** Le manchon tubulaire **15** du verrou **11** est enfilé sur la tige **12** à partir de sa première extrémité **12₁**. Tel que cela ressort plus précisément de la **Fig. 6B****,** le verrou **11** est translaté de manière que la contrebutée **16** vienne en appui avec la face interne **4₁** du panneau isolant **4.** Lors de cette translation, le verrou **11** est orienté angulairement de manière qu'un ergot **22** coulisse dans une rainure **24** complémentaire. Lorsque la contrebutée **16** est en appui sur la face interne **4₁** du panneau isolant **4,** le verrou **11** est tourné angulairement par rapport à la tige **12** de manière à amener l'ergot **22** dans le logement complémentaire **23** pour permettre le verrouillage du verrou **11** dans une position fixe sur la tige **12.** Au terme de l'opération de montage, la dague **10** et le verrou **11** sont assemblés par une liaison complète.

Indépendamment du montage du système de positionnement **8** et du dispositif d'assemblage **9,** le procédé de réalisation d'un mur consiste à mettre en place la première banche **6** in situ pour réaliser le mur **1.** Bien entendu, la première banche **6** est mise en place de manière classique par tout équipement ou outil de contreventement connu qui ne seront pas décrits plus précisément dans la suite de la description. Dans le même sens, la description qui suit décrit la réalisation d'un mur à l'aide de deux banches **6, 7** mais il est clair que, d'une manière classique, les murs nécessitent la réalisation d'un premier et d'un deuxième coffrages mettant en oeuvre notamment une série de première et deuxième banches mises en place côte à côte selon un lit ou deux lits superposés en fonction de la hauteur du mur à réaliser. Cette technique de mise en place n'est pas décrite plus précisément car elle fait appel aux techniques classiques de construction bien connues de l'homme du métier. De manière classique, chaque banche **6, 7** comporte des trous traversants respectivement **6₁**, **7₁** pour le passage d'une tige de serrage **32.**

Le procédé selon l'invention consiste, comme illustré à la **Fig. 6A**, à mettre en place un premier ferraillage **5₁** par rapport à la première banche **6.** La mise en place de ce premier ferraillage **5₁** n'est pas décrite plus précisément car elle est bien connue de l'homme du métier. Dans le même sens, les mannequins de réservation pour les ouvertures ou les huisseries à bancher sont positionnés sur la première banche **6** avant la mise en place du premier ferraillage **5₁**.

Le procédé selon l'invention consiste ensuite à positionner le panneau isolant **4** par rapport à la première banche **6** devant laquelle est positionné le premier ferraillage **5₁**. Tel que cela ressort de la Fig. 6B, le panneau isolant **4** est positionné de manière à permettre la mise en butée de la première extrémité **12₁** de la tige **12** en appui sur la face interne de la première banche **6** et à permettre au premier crochet **14** de traverser le premier ferraillage **5₁** en vue d'une coopération entre le premier ferraillage **5₁** et le premier crochet **14** après l'opération de blocage du premier ferraillage **5₁** grâce au système de positionnement **8.**

Le procédé selon l'invention consiste ensuite à mettre en place un deuxième ferraillage **5₂** du côté de la deuxième face **4₂** du panneau isolant **4,** tel qu'illustré à la **Fig. 6C****,** selon des techniques bien connues de l'homme du métier. Le deuxième ferraillage **5₂** traverse alors le deuxième ferraillage **5₂** et est positionné de sorte à coopérer avec le deuxième crochet **21** après l'opération de blocage du deuxième ferraillage grâce au système de positionnement **8.**

La tige **12** est ensuite tournée à l'aide d'une poignée de manoeuvre pour permettre à l'entaille **17** et au deuxième crochet **21** de coopérer respectivement avec le premier ferraillage **5₁** et le deuxième ferraillage **5₂**, tel que cela est représenté aux **Fig. 6D** et **7**, et ainsi permettre le blocage en position des ferraillages **5₁** et **5₂**. Le système de positionnement **8** assure ainsi par l'intermédiaire de l'entaille **17** et du deuxième crochet **21,** un assemblage du panneau isolant **4** par rapport au premier et au deuxième ferraillages **5₁**, **5₂** et un positionnement par rapport à la première banche **6.** Le verrou **11** comportant plusieurs entailles **17,** le choix de l'entaille grâce à laquelle sera maintenu le ferraillage permet d'ajuster la position du premier ferraillage par rapport à la première face **4₁** du panneau isolant **4.**

Le procédé selon l'invention consiste ensuite à mettre en place les dispositifs d'assemblage **9** des banches **6, 7,** par la mise en place d'une ou plusieurs entretoises tubulaires **26** destinées à venir s'établir entre les deux banches **6, 7.** Le procédé selon l'invention consiste donc à placer chaque entretoise tubulaire **26** en alignement avec un trou **6₁** aménagé dans la première banche **6.** Selon une variante avantageuse de réalisation, il peut être envisagé de passer à travers le trou **6₁** et le panneau isolant **4** une aiguille débouchant du côté de la face externe **4₂** du panneau isolant **4** de manière à repérer l'axe d'un trou **6₁** de la première banche **6.** L'entretoise tubulaire **26** est alors enfilée sur l'extrémité de l'aiguille faisant saillie de la face externe **4₂** du panneau isolant **4** pour venir par son extrémité aval en contact avec le panneau isolant **4.** La rotation de l'entretoise tubulaire **26** conduit à sa pénétration grâce aux éléments tranchants **28** à l'intérieur du panneau isolant **4.** Après avoir traversée le panneau isolant **4,** l'entretoise tubulaire **26** vient en butée, par son extrémité aval **26₁**, contre la face interne de la première banche **6.** Dans cette position, après le retrait de l'aiguille de prépositionnement, la tige de serrage **32** est enfilée à travers le trou **6₁** de la première banche **6** et de l'alésage **27** de l'entretoise tubulaire **26** chassant ainsi la carotte du panneau isolant **4** réalisé par l'entretoise tubulaire **26.**

Le procédé selon l'invention consiste ensuite à mettre en place la deuxième banche **7** pour venir en appui sur l'extrémité amont **26₂** de l'entretoise tubulaire **26** (**Fig. 6E**). Lors de cette opération, la tige de serrage **32** est engagée à l'intérieur d'un trou de passage **7₁** aménagé dans la deuxième banche **7.** Dans cette position, la tige de serrage **32** traverse complètement les banches **6, 7** et le panneau d'isolation **4** en s'étendant de part et d'autre des banches **6, 7.** La tige de serrage **32** sert alors au montage d'organes de serrage **33** tels que des écrous, permettant d'assurer le blocage en position des banches **6, 7** entre elles. Il est à noter que lors de cette opération, le serrage des écrous permet d'assurer une déformation localisée des extrémités aval **26₁** et amont **26₂** de l'entretoise tubulaire **26** de manière à assurer une étanchéité entre cette entretoise tubulaire **26** et les banches **6, 7.**

Dans la mesure où le coffrage intérieur et le coffrage extérieur sont réalisés, il peut être envisagé l'opération de bétonnage visant à assurer l'injection simultanée ou sensiblement simultanée du béton entre le panneau isolant **4** et les banches **6, 7** pour réaliser simultanément ou sensiblement simultanément les parois **2** et **3** (**Fig. 6F** et **6G**). Le béton peut être coulé soit à partir de la partie supérieure des banches ou de préférence de la partie basse du coffrage. Par exemple, les buses d'injection sont placées à la partie basse des banches **6** et **7** placées en vis-à-vis de manière à permettre la coulée du béton à partir de la partie basse des banches. Compte tenu de la mise en place des systèmes de positionnement **8,** le panneau isolant **4** et les ferraillages **5₁** et **5₂** restent en place pendant la coulée du béton. En particulier, le panneau isolant **4** et les ferraillages **5₁** et **5₂** ne se soulèvent pas lors de l'opération de coulage du béton simultané entre les banches **6, 7** et le panneau isolant **4.**

Après solidification du béton, le procédé selon l'invention consiste ensuite à retirer la tige de serrage **32** en desserrant les organes de serrage **33** et à retirer les banches **6, 7.** Il est à noter que dans le cas où les entretoises tubulaires **26** sont munies de bagues amovibles à leurs extrémités, ces bagues amovibles sont retirées de sorte que les entretoises tubulaires qui restent en place ne sont plus affleurantes avec les faces externes des parois **2, 3.** Le mur **1** réalisé incorpore ainsi les dispositifs d'assemblage **9** et les systèmes de positionnement **8** qui, montés de manière indépendante les uns aux autres, assurent ainsi en combinaison une retenue mécanique de la deuxième paroi **3** par rapport à la première paroi **2.** Le mur ainsi édifié possède de bonnes caractéristiques de résistance mécanique.

Dans l'exemple de réalisation illustré aux **Fig. 6A** à **6F** et détaillé ci-dessus, le système de positionnement est placé de manière à ce que la première extrémité **12₁** de la tige soit en appui contre la face interne de la première banche **6,** et la seconde extrémité **12₂** de la tige en appui contre la face interne de la deuxième banche **7.** Ce mode de réalisation n'est pas limitatif, et le système de positionnement peut également être placé de manière à ce que la première extrémité **12₁** de la tige soit en appui contre la face interne de la deuxième banche **7,** et la seconde extrémité **12₂** de la tige en appui contre la face interne de la première banche **7.**

Le procédé selon l'invention permet ainsi de réaliser relativement facilement in situ, un mur sandwich intégrant directement l'isolation thermique entre deux parois en béton réalisées simultanément.

Dans la description qui précède, les systèmes de positionnement **8** sont réalisés en matière plastique telle qu'en polymère. Selon cette variante de réalisation, la dague **10** et le verrou **11** sont réalisés par moulage. De même, l'entretoise tubulaire **26** est réalisée en matière plastique telle qu'en polymère.

L'invention n'est pas limitée aux exemples décrits et représentés car diverses modifications peuvent y être apportées sans sortir de son cadre.

## Revendications

1. - Outillage pour la réalisation d'un mur (**1**) avec deux parois (**2**, **3**) en béton, entre lesquelles est emprisonné au moins un panneau isolant (**4**), cet outillage comportant au moins un système de positionnement (**8**) du panneau isolant (**4**) composé d'une part, d'une dague (**10**) présentant une tige (**12**) pourvue d'une butée d'appui (**13**) et, d'autre part d'un verrou (**11**) se présentant sous la forme d'un manchon tubulaire (**15**), le verrou (**11**) étant muni d'une contrebutée (**16**), la tige (**12**) présentant une première extrémité (**12₁**) destinée à être en contact avec une première banche (**6**) et une seconde extrémité (**12₂**) destinée à être en contact avec une deuxième banche (**7**), de sorte que la distance entre la première et la seconde extrémité est égale à l'épaisseur du mur (**1**), **caractérisé en ce que** le verrou (**11**) est muni d'au moins deux entailles (**17**) de réception d'un premier ferraillage (**5₁**), aménagées localement sur la circonférence du système de positionnement, s'étendant en retrait de la première extrémité (**12₁**) de la tige (**12**), délimitées de part et d'autre par des butées (**18**) de maintien écartées de manière à maintenir en position le premier ferraillage (**5₁**), définissant un logement avec un profil convergeant en direction opposée de leur ouverture, et aménagées selon la longueur du manchon tubulaire (**15**) du système de positionnement (**8**) de manière à pouvoir régler la position du premier ferraillage (**5₁**) selon la longueur du système de positionnement (**8**).

2. - Outillage selon la revendication 1, **caractérisé en ce que** les butées (**18**) de maintien comportent un cran de blocage (**20**) au niveau de l'ouverture des entailles (**17**).

3. - Outillage selon la revendication 1 ou 2, **caractérisé en ce que** le système de positionnement (**8**) comprend un premier crochet (**14**) s'étendant radialement en retrait de la première extrémité (**12₁**) de la tige (**12**), et délimitant une première butée (**18₁**) de maintien.

4. - Outillage selon l'une quelconque des revendications 1 à 3, **caractérisé en ce que** le système de positionnement (**8**) comprend un deuxième crochet (**21**), orientable angulairement et s'étendant en retrait de la seconde extrémité (**12₂**) de la tige (**12**), afin de maintenir en position un deuxième ferraillage (**5₂**).

5. - Outillage selon l'une quelconque des revendications 1 à 4, caractérisé en ce la distance entre la butée d'appui (**13**) et la contrebutée (**16**), éventuellement en présence d'une ou plusieurs rondelles de compensation, est égale à l'épaisseur de l'isolant (**4**).

6. - Outillage selon l'une quelconque des revendications 1 à 5, **caractérisé en ce qu'**il comporte des dispositifs d'assemblage (**9**) des banches (**6**, **7**) entre elles, comportant chacun une entretoise tubulaire (**26**) traversée à l'intérieur par une tige de serrage (**32**) munie à chaque extrémité d'un organe de serrage (**33**).

7. - Outillage selon l'une quelconque des revendications 1 à 6, **caractérisé en ce que** la dague (**10**) comporte des moyens d'assemblage (**22**, **23**, **24**) entre le verrou (**11**) et la dague (**10**).

8. - Outillage selon la revendication 7, **caractérisé en ce que** les moyens d'assemblage comportent au moins un ergot (**22**) aménagé sur la tige (**12**) de la dague et coopérant avec un logement (**23**) aménagé sur le verrou (**11**) après rotation de ce dernier.

9. - Outillage selon la revendication 7 ou 8, **caractérisé en ce que** les moyens d'assemblage (**22**, **23**, **24**) entre le verrou (**11**) et la dague (**10**) sont de type irréversible ou repositionnable.

10. - Procédé pour la réalisation d'un mur (**1**) avec deux parois (**2**, **3**) en béton, entre lesquelles est emprisonné au moins un panneau isolant (**4**), les deux parois (**2, 3**) étant réalisées de façon simultanée ou sensiblement simultanée par coulage de béton entre le panneau isolant (**4**) et une première banche (**6**) d'une part, et entre le panneau isolant (**4**) et une deuxième banche (**7**) d'autre part, les banches (**6**, **7**) étant disposées de part et d'autre du panneau isolant (**4**), un premier ferraillage (**5₁**) étant mis en place du côté de la face interne de la première banche (**6**), le panneau isolant (**4**) étant maintenu entre les deux banches (**6**, **7**), avant le coulage du béton, à l'aide de systèmes de positionnement (**8**) traversant le panneau isolant (**4**) et venant en appui sur les faces internes des banches (**6**, **7**), le système de positionnement (**8**) étant composé d'une part d'une dague (**10**) présentant une tige (**12**) pourvue d'une butée d'appui (**13**) et, d'autre part d'un verrou (**11**) se présentant sous la forme d'un manchon tubulaire (**15**), le verrou (**11**) étant muni d'une contrebutée (**16**), le procédé étant **caractérisé par** :
- la mise en place sur chaque panneau isolant (**4**) avant leur positionnement, des systèmes de positionnement (**8**) comportant chacun au moins deux entailles (**17**) de réception du premier ferraillage (**5₁**), délimitée de part et d'autre par des butées (**18**) de maintien écartées de manière à maintenir en position le premier ferraillage (**5₁**), s'étendant en retrait d'une première extrémité (**12₁**) de la tige (**12**), définissant un logement avec un profil convergeant en direction opposée de son ouverture, et aménagées sur la longueur du manchon tubulaire (**15**) du système de positionnement (**8**),
- la mise en place de chaque panneau isolant (**4**) avec passage à travers du premier ferraillage (**5₁**), des systèmes de positionnement (**8**), avec rotation éventuelle desdits systèmes pour assurer l'engagement du premier ferraillage (**9₁**) dans les entailles (**17**), et
- l'ajustement du positionnement du premier ferraillage (**5₁**) grâce à la présence d'au moins deux entailles (**17**) de réception.

11. - Procédé selon la revendication 10, **caractérisé en ce qu'**il comprend la mise en place d'un deuxième ferraillage (**5₂**) du côté de la face interne de la deuxième banche (**7**), avec rotation éventuelle pour le passage d'au moins un deuxième crochet (**21**), orientable angulairement et s'étendant en retrait d'une seconde extrémité (**12₂**) de la tige (**12**) et leur assemblage avec ledit deuxième ferraillage (**5₂**).

12. - Procédé selon la revendication 10 ou 11, **caractérisé en ce qu'**il consiste à mettre en place sur chaque panneau isolant (**4**), les systèmes de positionnement (**8**) en enfilant la tige (**12**) d'une dague (**10**) jusqu'à une butée d'appui (**13**), un verrou (**11**) muni d'au moins deux entailles (**17**) étant assemblé sur la tige (**12**) dépassant du panneau isolant (**4**), lorsqu'une contrebutée (**16**) portée par le verrou (**11**) est en appui contre le panneau isolant (**4**), éventuellement en présence d'une ou plusieurs rondelles de compensation.

13. - Procédé selon l'une quelconque des revendications 10 à 12, **caractérisé en ce que** les deux banches (**6**, **7**) sont maintenues en position à l'aide de dispositifs d'assemblage (**9**) par la mise en place, pour chaque dispositif d'assemblage (**9**), avant le positionnement de la deuxième banche (**7**), d'une entretoise tubulaire (**26**) traversant le panneau isolant (**4**) et après le positionnement de la deuxième banche (**7**), prenant appui de façon étanche sur les faces internes des banches (**6**, **7**), chaque entretoise tubulaire (**26**) étant traversée par une tige de serrage (**32**) s'étendant à l'extérieur des banches pour recevoir à chaque extrémité un organe de serrage (**33**).

## Patentansprüche

1. Werkzeug zur Herstellung einer Mauer (1) mit zwei Wänden (2, 3) aus Beton, zwischen denen mindestens eine Dämmplatte (4) eingefügt ist, wobei dieses Werkzeug mindestens ein Positioniersystem (8) der Dämmplatte (4) beinhaltet, das einerseits aus einem Dolch (10) mit einer Stange versehen mit einem Stützanschlag (13) und andererseits aus einem Schloss (11) in der Form einer rohrförmigen Hülse (15) besteht, wobei das Schloss (11) mit einem Gegenanschlag (16) ausgestattet ist, wobei die Stange (12) ein erstes Ende (12₁), das dazu gedacht ist, in Kontakt mit einer ersten Schalung (6) zu sein, und ein zweites Ende (12₂), das dazu gedacht ist, in Kontakt mit einer zweiten Schalung (7) zu sein, aufweist, sodass der Abstand zwischen dem ersten und dem zweiten Ende gleich der Dicke der Mauer (1) ist, **dadurch gekennzeichnet, dass** das Schloss (11) mit mindestens zwei Kerben (17) zur Aufnahme einer ersten Bewehrung (5₁) ausgestattet ist, die lokal an dem Umfang des Positioniersystems angeordnet sind, sich zurückversetzt von dem ersten Ende (12₁) der Stange (12) erstrecken, auf beiden Seiten durch Halteanschläge (18) begrenzt sind, die beabstandet sind, um die erste Bewehrung (5₁) in Position zu halten, eine Aufnahme mit einem Profil definieren, das in entgegengesetzter Richtung zu ihrer Öffnung konvergiert, und entlang der Länge der rohrförmigen Hülse (15) des Positioniersystems (8) angeordnet sind, um die Position der ersten Bewehrung (5₁) entlang der Länge des Positioniersystems (8) regeln zu können.

2. Werkzeug nach Anspruch 1, **dadurch gekennzeichnet, dass** die Halteanschläge (18) eine Sperrraste (20) auf Höhe der Öffnung der Kerben (17) beinhalten.

3. Werkzeug nach Anspruch 1 oder 2, **dadurch gekennzeichnet, dass** das Positioniersystem (8) einen ersten Haken (14) umfasst, der sich radial zurückversetzt von dem ersten Ende (12₁) der Stange (12) erstreckt und einen ersten Halteanschlag (18₁) begrenzt.

4. Werkzeug nach einem der Ansprüche 1 bis 3, **dadurch gekennzeichnet, dass** das Positioniersystem (8) einen zweiten Haken (21) umfasst, der winkelig ausrichtbar ist und sich zurückversetzt von dem zweiten Ende (12₂) der Stange (12) erstreckt, um eine zweite Bewehrung (5₂) in Position zu halten.

5. Werkzeug nach einem der Ansprüche 1 bis 4, **dadurch gekennzeichnet, dass** der Abstand zwischen dem Stützanschlag (13) und dem Gegenanschlag (16), optional bei Vorhandensein von einer oder mehreren Ausgleichsscheiben, gleich der Dicke der Dämmung (4) ist.

6. Werkzeug nach einem der Ansprüche 1 bis 5, **dadurch gekennzeichnet, dass** es Vorrichtungen zum Zusammenbau (9) von Schalungen (6, 7) dazwischen beinhaltet, die jeweils einen rohrförmigen Abstandshalter (26) beinhalten, der innen von einer Klemmstange (32) durchquert wird, die an jedem Ende mit einem Klemmelement (33) ausgestattet ist.

7. Werkzeug nach einem der Ansprüche 1 bis 6, **dadurch gekennzeichnet, dass** der Dolch (10) Mittel zum Zusammenbau (22, 23, 24) zwischen dem Schloss (11) und dem Dolch (10) beinhaltet.

8. Werkzeug nach Anspruch 7, **dadurch gekennzeichnet, dass** die Mittel zum Zusammenbau mindestens einen Vorsprung (22) beinhalten, der an der Stange (12) des Dolches angeordnet ist und mit einer Aufnahme (23), die an dem Schloss (11) angeordnet ist, nach Drehung davon zusammenwirkt.

9. Werkzeug nach Anspruch 7 oder 8, **dadurch gekennzeichnet, dass** die Mittel zum Zusammenbau (22, 23, 24) zwischen dem Schloss (11) und dem Dolch (10) von dem irreversiblen oder repositionierbaren Typ sind.

10. Verfahren zur Herstellung einer Mauer (1) mit zwei Wänden (2, 3) aus Beton, zwischen denen mindestens eine Dämmplatte (4) eingefügt ist, wobei die zwei Wände (2, 3) auf gleichzeitige oder im Wesentlichen gleichzeitige Weise durch Gießen von Beton zwischen der Dämmplatte (4) und einer ersten Schalung (6) einerseits und zwischen der Dämmplatte (4) und einer zweiten Schalung (7) andererseits hergestellt sind, wobei die Schalungen (6, 7) auf beiden Seiten der Dämmplatte (4) vorgesehen sind, wobei eine erste Bewehrung (5₁) auf der Seite der Innenfläche der ersten Schalung (6) platziert ist, wobei die Dämmplatte (4) zwischen den zwei Schalungen (6, 7), vor dem Gießen des Betons, mit Hilfe von Positioniersystemen (8) gehalten wird, die durch die Dämmplatte (4) verlaufen und auf den Innenflächen der Schalungen (6, 7) aufliegen, wobei das Positioniersystem (8) einerseits aus einem Dolch (10) mit einer Stange (12) versehen mit einem Stützanschlag (13) und andererseits aus einem Schloss (11) in der Form einer rohrförmigen Hülse (15) besteht, wobei das Schloss (11) mit einem Gegenanschlag (16) ausgestattet ist, wobei das Verfahren **gekennzeichnet ist durch**:
- Platzieren an jeder Dämmplatte (4) vor ihrer Positionierung, von Positioniersystemen (8), die jeweils mindestens zwei Kerben (17) zur Aufnahme der ersten Bewehrung (5₁) beinhalten, die auf beiden Seiten **durch** Halteanschläge (18) begrenzt sind, die beabstandet sind, um die erste Bewehrung (5₁) in Position zu halten, die sich zurückversetzt von einem ersten Ende (12₁) der Stange (12) erstrecken, eine Aufnahme mit einem Profil definieren, das in entgegengesetzter Richtung zu seiner Öffnung konvergiert, und entlang der Länge der rohrförmigen Hülse (15) des Positioniersystems (8) angeordnet sind,
- Platzieren jeder Dämmplatte (4) mit Durchgang **durch** die erste Bewehrung (5₁), die Positioniersysteme (8), mit optionaler Drehung der Systeme, um den Eingriff der ersten Bewehrung (9₁) in die Kerben (17) sicherzustellen, und
- Anpassen der Positionierung der ersten Bewehrung (5₁) dank des Vorhandenseins von mindestens zwei Kerben (17) zur Aufnahme.

11. Verfahren nach Anspruch 10, **dadurch gekennzeichnet, dass** es Platzieren einer zweiten Bewehrung (5₂) auf der Seite der Innenfläche der zweiten Schalung (7), mit optionaler Drehung für den Durchgang von mindestens einem zweiten Haken (21), der winkelig ausrichtbar ist und sich zurückversetzt von einem zweiten Ende (12₂) der Stange (12) erstreckt, und ihren Zusammenbau mit der zweiten Bewehrung (5₂) umfasst.

12. Verfahren nach Anspruch 10 oder 11, **dadurch gekennzeichnet, dass** es darin besteht, auf jeder Dämmplatte (4) die Positioniersysteme (8) durch Einschrauben der Stange (12) eines Dolches (10) bis zu einem Stützanschlag (13) zu platzieren, wobei ein Schloss (11) ausgestattet mit mindestens zwei Kerben (17) an der Stange (12) zusammengebaut ist, die aus der Dämmplatte (4) herausragt, bis ein Gegenanschlag (16) getragen von dem Schloss (11) an der Dämmplatte (4) aufliegt, optional in Anwesenheit von einer oder mehreren Ausgleichsscheiben.

13. Verfahren nach einem der Ansprüche 10 bis 12, **dadurch gekennzeichnet, dass** die zwei Schalungen (6, 7) mit Hilfe von Vorrichtungen zum Zusammenbau (9) in Position gehalten werden, für die Platzierung für jede Vorrichtung zum Zusammenbau (9) vor der Positionierung der zweiten Schalung (7) aus einem rohrförmigen Abstandshalter (26), der durch die Dämmplatte (4) verläuft, und nach der Positionierung der zweiten Schalung (7), auf dichte Weise an den Innenflächen der Schalungen (6, 7) aufliegend, wobei jeder rohrförmige Abstandshalter (26) von einer Klemmstange (32) durchlaufen wird, die sich außerhalb der Schalungen erstreckt, um an jedem Ende ein Klemmelement (33) aufzunehmen.

## Claims

1. - A tooling for manufacturing a wall (1) with two concrete walls (2, 3) between which at least one insulation panel (4) is trapped, this tooling including at least one system for positioning (8) the insulation panel (4) composed, on the one hand of a dagger (10) having a rod (12) provided with a bearing stop (13) and, on the other hand of a lock (11) being in the form of a tubular sleeve (15), said lock (11) being provided with a counter-stop (16), the rod (12) having a first end (12₁) intended to be in contact with a first form panel (6) and a second end (12₂) intended to be in contact with a second form panel (7), so that the distance between the first and the second end is equal to the thickness of the wall (1), **characterized in that** the lock (11) is provided with at least two notches (17) for receiving a first reinforcement (5₁), arranged locally on the circumference of the positioning system, extending set back from the first end (12₁) of the rod (12), delimited on either side by retaining stops (18) spaced apart so as to maintain in position the first reinforcement (5₁), defining a housing with a profile converging in the opposite direction to their opening, and arranged according to the length of a tubular sleeve (15) of the positioning system (8) so as to be able to adjust the position of the first reinforcement (5₁) according to the length of the positioning system (8).

2. - The tooling according to claim 1, **characterized in that** the retaining stops (18) include a locking detent (20) at the opening of the notches (17).

3. - The tooling according to claim 1 or 2, **characterized in that** the positioning system (8) comprises a first hook (14) extending radially set back from the first end (12₁) of the rod (12), and delimiting a first retaining stop (18₁).

4. - The tooling according to any one of claims 1 to 3, **characterized in that** the positioning system (8) comprises a second hook (21), angularly orientable and extending set back from the second end (12₂) of the rod (12), in order to maintain in position a second reinforcement (5₂).

5. - The tooling according to any one of claims 1 to 4, **characterized in that** the distance between the bearing stop (13) and the counter-stop (16), possibly in the presence of one or more compensating washers, is equal to thickness of the insulator (4).

6. - The tooling according to any one of claims 1 to 5, **characterized in that** it includes devices for assembling (9) the form panels (6, 7) together, each including a tubular spacer (26) inside which a tightening rod (32) provided at each end with a tightening member (33) passes.

7. - The tooling according to any one of claims 1 to 6, **characterized in that** the dagger (10) includes assembly means (22, 23, 24) between the lock (11) and the dagger (10).

8. - The tooling according to claim 7, **characterized in that** the assembly means include at least one lug (22) arranged on the rod (12) of the dagger and cooperating with a housing (23) arranged on the lock (11) after rotation thereof.

9. - The tooling according to claim 7 or 8, **characterized in that** the assembly means (22, 23, 24) between the lock (11) and the dagger (10) are of the irreversible or repositionable type.

10. - A method for manufacturing a wall (1) with two concrete walls (2, 3), between which at least one insulation panel (4) is trapped, the two walls (2, 3) being manufactured simultaneously or substantially simultaneously by pouring concrete between the insulation panel (4) and a first form panel (6) on the one hand, and between the insulation panel (4) and a second form panel (7) on the other hand, the form panels (6, 7) being disposed on either side of the insulation panel (4), a first reinforcement (5₁) being placed on the side of the inner face of the first form panel (6), the insulation panel (4) being held between the two form panels (6, 7), before pouring the concrete, using positioning systems (8) passing through the insulation panel (4) and bearing on the inner faces of the form panels (6, 7), the positioning system (8) being composed, on the one hand, of a dagger (10) having a rod (12) provided with a bearing stop (13) and, on the other, of a lock (11) being in the frame of a tubular sleeve (15), said lock (11) being provided with a counter-stop (16), the method being **characterized by**:
- placing on each insulation panel (4) before their positioning, positioning systems (8) each including at least two notches (17) for receiving the first reinforcement (5₁), delimited on either side by retaining stops (18) spaced apart so as to maintain in position the first reinforcement (5₁), extending set back from a first end (12₁) of the rod (12), defining a housing with a profile converging in the opposite direction to its opening, and arranged according to the length of the tubular sleeve (15) of the positioning system (8),
- placing each insulation panel (4) with passage of the positioning systems (8) through the first reinforcement (5₁), with possible rotation of said systems to ensure the engagement of the first reinforcement (9₁) in the notches (17), and
- the adjustment of the positioning of the first reinforcement (5₁) thanks to the presence of at least two receiving notches (17).

11. - The method according to claim 10, **characterized in that** it comprises placing a second reinforcement (5₂) on the side of the inner face of the second form panel (7), with possible rotation for the passage of at least a second hook (21) angularly orientable and extending set back from a second end (12₂) of the rod (12) and their assembly with said second reinforcement (5₂).

12. - The method according to claim 10 or 11, **characterized in that** it consists in placing on each insulation panel (4), the positioning systems (8) by threading the rod (12) of a dagger (10) up to a bearing stop (13), a lock (11) provided with at least two notches (17) being assembled on the rod (12) protruding from the insulation panel (4), when a counter-stop (16) carried by the lock (11) bears against the insulation panel (4), possibly in the presence of one or more compensating washers.

13. - The method according to any one of claims 10 to 12, **characterized in that** the two form panels (6, 7) are maintained in position using assembly devices (9) by placing, for each assembly device (9), before positioning the second form panel (7), a tubular spacer (26) passing through the insulation panel (4) and after positioning the second form panel (7), sealingly bearing on the inner faces of the form panels (6, 7), each tubular spacer (26) being traversed by a tightening rod (32) extending outside the form panels to receive at each end a tightening member (33).
